# FASCICULE DE BREVET EUROPEEN

(11) **EP 1 095 866 B1**
(45) Date de publication et mention de la délivrance du brevet: **26.11.2003**
(21) Numéro de dépôt: 00420220.6
(22) Date de dépôt: 26.10.2000
(51) Int. Cl.: B65D 5/48, B65D 5/50, B65D 83/08

(54) **Etui à compartiments en forme de coin**
Etui mit keilförmigen Kammern
Box provided with wedge-like compartments

(30) Priorité: 29.10.1999 FR 9913841; 27.01.2000 FR 0001072; 17.04.2000 FR 0004912
(43) Date de publication de la demande: 02.05.2001
(73) Titulaire: Finega, 26200 Montelimar (FR)
(72) Inventeur: Autajon, Gérard, 26200 Montelimar (FR)
(74) Mandataire: Ropital-Bonvarlet, Claude

(56) Documents cités:
- US-A- 2 893 623

## Description

La présente invention concerne le domaine technique de l'emballage et du conditionnement de produits divers dans un étui formé par pliage d'un flan prédécoupé de carton ou analogue.

Les étuis utilisés présentent, généralement, une forme sensiblement parallélépipèdique qui, si elle est à même de contenir le produit à conditionner, n'est pas toujours susceptible de procurer à ce dernier un calage suffisant pour en préserver l'intégrité.

Afin de tenir compte de la forme particulière du contenant, l'étui doit donc comprendre une structure interne de calage qui définit alors un logement d'accueil pour le produit à conditionner.

Tel est, par exemple, le cas pour le conditionnement d'un tube réalisé à partir d'une gaine en matière déformable et fermé par le fond, de sorte que le tube présente, au niveau de son embouchure, une forme sensiblement cylindrique qui va en s'aplatissant pour présenter à l'extrémité opposée une forme sensiblement prismatique. En effet, pour assurer un calage efficace d'un tel tube, il est nécessaire de disposer d'un logement d'accueil en forme de coin ou de prisme.

La présence de logements en coin peut également s'avérer utile pour le conditionnement, par exemple, de produits en sachets qui présentent une extrémité plus épaisse que l'autre.

Afin de répondre à ce besoin, le brevet US 3 370 776 et le modèle d'utilité DE 299 02 027 ont tous deux proposé un étui de conditionnement réalisé à partir d'un flan prédécoupé de carton compact. Cet étui de conditionnement est monté par pliage pour comporter une enveloppe périphérique à panneaux articulés destinés à former un corps d'étui sensiblement parallélépipèdique, des volets et des rabats de fermeture des extrémités transversales du corps. L'étui comprend, également, une structure interne de calage formant un prolongement rabattable et contre-fixable et comportant une bande de liaison, un panneau médian et un contre-panneau, délimités et articulés entre eux par des lignes de pliage orientées de manière que le panneau médian s'étende en diagonale dans le corps d'étui et délimite deux compartiments sensiblement en forme de coins.

Selon ces deux documents, la bande de liaison et le contre-panneau sont articulés sur deux parties opposées du panneau médian, de sorte que la bande de liaison et le contre-panneau se trouvent repliés selon deux directions opposées pour être disposés chacun dans un compartiment distinct.

Or, il est apparu, à l'usage, qu'un tel étui ne présentait pas toujours une résistance optimale à l'écrasement sous l'effet d'un effort exercé perpendiculairement aux grandes faces de l'étui.

L'art antérieur connaît ainsi l'enseignement fourni par le brevet US 2 893 623, selon lequel le prolongement, évoqué précédemment, comporte une bande de liaison et un contre-panneau qui sont orientés dans la même direction et dans le même sens par rapport au panneau médian de manière à être tous deux, après pliage, orientés dans le même sens afin de venir renforcer la résistance à l'écrasement de l'un des compartiments.

Une telle construction est satisfaisante sur ce plan mais elle pêche par un défaut de renforcement du fond du compartiment renforcé et/ou du compartiment opposé.

Afin de remédier à cet inconvénient, il est donc apparu le besoin de disposer d'un étui de conditionnement, du type ci-dessus, qui présente des qualités de résistance à l'écrasement renforcées et qui, plus particulièrement, offre, pour l'un au moins de ses compartiments en forme de coin, une résistance à l'écrasement optimale, au droit de son fond, de manière à définir, au sein de l'étui, un compartiment renforcé particulièrement résistant à l'écrasement.

Pour atteindre cet objectif, l'invention concerne un étui de conditionnement selon la revendication 1, réalisé à partir d'un flan prédécoupé et monté par pliage.

L'invention vise, également, un flan prédécoupé selon la revendication 12 pour la réalisation de l'étui ci-dessus.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue à plat d'un flan prédécoupé pour la réalisation d'un étui selon l'invention.

La **fig. 2** est une perspective d'un étui selon l'invention, formé à partir du flan illustré à la **fig. 1**.

La **fig. 3** est une coupe longitudinale selon le plan **III-III** de la **fig. 2**.

La **fig. 4** est une coupe transversale selon le plan **IV-IV** de la **fig. 2**.

La **fig. 5** est une vue en plan d'un flan prédécoupé pour la formation d'une variante de l'étui selon l'invention.

La **fig. 6** est une perspective de l'étui formé à partir du flan selon la **fig. 4**.

La **fig. 7** est une coupe longitudinale selon le plan **x-x'** de l'étui conforme à l'invention, illustrée à la **fig. 6**.

La fig. 8 est une vue en plan d'un flan illustrant une variante.

La **fig. 9** est une coupe élévation schématique de l'étui obtenu à partir du flan selon la **fig. 8**.

La **fig. 10** est une vue en plan d'un flan selon une autre variante.

La **fig. 11** est une coupe élévation schématique de l'étui obtenu à partir du flan selon la **fig. 10.**

La **fig. 12** est une coupe transversale selon la ligne XII-XII de la **fig. 11**.

La **fig. 13** est une vue en plan d'un flan d'une autre variante.

La **fig. 14** est une élévation en coupe schématique de l'étui obtenu à partir du flan selon la **fig. 13**.

La **fig.15** est une vue en plan d'un flan d'une autre variante.

La **fig. 16** est une élévation en coupe schématique de l'étui obtenu à partir du flan selon la **fig.15**.

Selon une première forme de réalisation, l'étui conforme à l'invention est réalisé à partir d'un flan prédécoupé, désigné dans son ensemble par la référence **30** et illustré à la **fig. 1** sur laquelle les lignes de coupe sont représentées en trait plein, tandis que les lignes de pliage sont illustrées en trait mixte. Le flan **30** peut être réalisé en tout matériau approprié et, de préférence mais non exclusivement, en carton compact.

Le flan prédécoupé **30** comprend une première partie **I**, dite d'enveloppe périphérique, destinée à former, par pliage, le corps de l'étui. Cette première partie **I** comporte, notamment, quatre panneaux **31** à **34** articulés, les uns à la suite des autres, par des lignes de pliage parallèles **35** à **37**. Les panneaux, **31** et **33**, sont prolongés en bout par des rabats repliables **38**, tandis que les deux autres panneaux, **32** et **34**, sont pourvus chacun d'un volet de fermeture **40** et **41** des extrémités du corps d'étui, respectivement haute et basse en considération de l'orientation de la **fig. 1**.

Le flan **30** comprend, également, une seconde partie **II**, dite de structure interne de calage, qui est constituée, notamment, d'une bande de liaison **42** s'étendant dans le prolongement du dernier panneau articulé **34**. La bande de liaison **42** est reliée au dernier panneau **34** par une ligne de pliage **43** parallèle à celle **37** séparant le dernier panneau **34** du panneau adjacent **33.**

La partie de structure interne **II** comprend aussi un panneau médian **45** et un contre-panneau **46** qui s'étendent à partir de la bande de liaison **42** en étant délimités par deux lignes de pliage **47** et **48** parallèles entre elles. Les deux lignes de pliage **47** et **48** forment, en outre, un angle de valeur α avec la ligne de pliage **43**.

La ligne **48** s'étend sur toute la longueur du panneau **45**, tandis que la ligne **47** aboutit à une découpe **47a** séparant en partie basse ledit panneau de la bande **42**.

Ainsi, la bande de liaison **42** et le contre-panneau **46** s'étendent dans le même sens à partir de l'extrémité haute du prolongement **II** en étant, dans l'exemple illustré, tous deux prolongés au delà du bord transversal **49** du panneau médian.

La mise en forme de l'étui selon l'invention, à partir du flan **30**, s'effectue par pliage successif, le long des lignes **47** et **48,** de la partie **II** du flan dans, respectivement, le sens des flèches **F**_{**1**} et **F**_{**2**}, puis par un pliage successivement le long des lignes **35, 36, 37** et **43** de la partie **I** d'enveloppe périphérique, de manière à venir fixer le premier panneau articulé **31** contre la bande de liaison **42** par tout moyen approprié, tel que, par exemple, par collage.

Le contre-panneau **46** présente, à l'opposé de la ligne **48**, un bord d'appui 50 qui vient se placer dans l'angle défini par la ligne de pliage **37**. Il doit être noté que le bord **50** définit, avec la ligne de pliage **48,** un angle de même valeur α que celle de l'angle défini par les lignes de pliage **47** et **43.** La valeur α de cet angle, correspond à l'inclinaison du panneau médian **45** à l'intérieur du corps d'étui défini par les panneaux articulés **31, 32, 33** et **34**.

De plus, selon l'invention, la ligne de pliage **48** et le bord d'appui **50** convergent vers le bas, tout comme les lignes de pliage **43** et **47**. Selon l'exemple illustré, le contre-panneau **46** s'étend jusqu'en partie basse du panneau médian. Toutefois, le contre-panneau **46** pourrait n'intéresser qu'une partie du panneau médian **45** en étant, de préférence mais non exclusivement, lié à la partie haute de ce dernier.

Après montage, la bande de liaison **42** se trouve contre le premier panneau **31**, tandis que le contre-panneau **46** se trouve contre le troisième panneau **33**.

L'étui ainsi formé est illustré en perspective à la **fig. 2** de laquelle il ressort que le panneau médian **45** s'étend en diagonale dans le corps d'étui. La position inclinée du panneau médian **45**, montrée clairement sur la **fig. 3**, définit, dans le corps d'étui, un premier compartiment **51** et un second compartiment **52** de forme sensiblement prismatique ou en coin opposés l'un à l'autre.

La **fig. 4** montre que, selon l'invention, la bande de liaison **42** et le contre-panneau **46** sont orientés dans la même direction et le même sens par rapport au panneau médian et sont tous deux disposés dans le compartiment en coin **51** pour le renforcer contre les pressions selon les flèches **F**_{**3**} et **F**_{**4**}.

Selon une autre caractéristique de l'invention, le panneau médian **45** présente, au niveau de son extrémité basse, une patte **57** de fixation contre la face interne du dernier panneau articulé **34**.

De manière préférée, cette patte de fixation **57** est reliée au panneau médian **45** par une bande d'articulation **58** définie par deux lignes de pliage **59** et **60**, non parallèles entre elles et convergeant en direction de la bande de liaison **42**. Les lignes **59** et **60** définissent avantageusement un angle α' de même valeur que l'angle α. Cette bande d'articulation **58** permet de définir une sorte de soufflet qui autorise une présentation à plat de l'étui préformé, la patte **57** étant fixée contre le dernier panneau **34** et le premier panneau **31** étant fixé sur la bande de liaison **42**. La bande d'articulation **58**, formant soufflet, permet, en effet, un déplacement de la structure interne de calage lors du passage de cet état préformé à plat à l'état définitif de l'étui, tel qu'illustré à la **fig. 2**.

Selon l'exemple illustré, la patte **57** est fixée sur le panneau **34** en étant orientée vers le bas, mais il pourrait également être envisagé de fixer cette patte **57** de manière qu'elle soit orientée vers le haut de l'étui et située dans le compartiment **51**. Une telle orientation vers le haut est notamment préférée dans le cas d'une automatisation du montage de l'étui.

Les **fig. 5** à **7** illustrent une variante de réalisation de l'étui conforme à l'invention, selon laquelle le flan **30,** comporte des volets de fermeture **40** et **41** qui sont disposés dans le prolongement du même panneau articulé **32**.

Par ailleurs, le bord supérieur **61** de la bande de liaison **42**, le bord supérieur **62** du panneau médian **45** et le bord supérieur **63** du contre-panneau **46** sont situés dans le prolongement les uns des autres, de sorte qu'après formation de l'étui, les bords supérieur **61, 62** et **63** se trouvent sensiblement au même niveau, comme le montre plus particulièrement la **fig. 6**.

Selon cette variante, le panneau médian **45** présente une découpe **64** qui définit une empreinte d'immobilisation ou un alvéole de réception d'un produit unitaire conditionné **65**, tel que, par exemple, un flacon qui se trouve alors disposé, à la fois dans les deux compartiments en coins **51, 52**.

De manière préférée, la découpe **64** définit un volet **66** rabattable, articulé par une ligne de pliage **67** sur le panneau médian **45**. Le volet rabattable comporte dans sa partie médiane une ligne de coupe brisée **68** qui définit une patte **69** bordée par deux demi-lignes de pliage **69**_{**1**} alignées avec lesquelles elle divise le volet **66** en deux parties **66a** et **66b**. Lors de la mise en forme de l'étui, la partie **66b** est placée en appui, voire contrefixée sur le panneau **32** alors que la partie **66a** définit un support pour le produit **65** placé dans l'alvéole, de manière à maintenir ledit produit **65** à distance du volet de fond de l'étui, comme le montre la **fig. 7** et constitue en même temps un moyen de remplacement du fond du compartiment **51.**

Les **fig. 8** et **9** illustrent une autre forme de réalisation selon laquelle le contre-panneau **46** présente, à l'opposé du panneau médian **45**, une contre-patte de renfort **70** qui est séparée du contre-panneau **46** par une ligne de pliage **71** parallèle au bord d'appui **50** et située dans le prolongement de ce dernier. La ligne de pliage **71** définit alors, avec la ligne de pliage **48,** un angle α. La contre-patte de renfort **70** est, de préférence, reliée au contre-panneau **46** en partie basse de ce dernier, vers le point de convergence des lignes de pliage **48** et **71**. La contre-patte de renfort **70** définit un bord d'appui **72** parallèle au bord d'appui **50**. La fonction de ce bord d'appui **72** apparaîtra par la suite.

Afin d'assurer un renfort de la pointe du coin correspondant au fond du compartiment **51,** le flan **30** présente, également, un prolongement rabattable **III** destiné à constituer une structure interne de renfort. Selon l'exemple illustré à la **fig. 8,** le prolongement de renfort **III** s'étend en partie basse du dernier panneau articulé **34,** à partir d'une ligne de pliage **73** perpendiculaire aux lignes de pliage **37** et **43**. Le prolongement de renfort **III** comprend alors, à partir de la ligne de pliage **73**, une bande de contre-collage **74** et un volet de renfort **75** séparé de la bande de contre-collage **74** par une ligne de pliage **76** parallèle à la ligne de pliage **73.**

Le flan prédécoupé, ainsi constitué, est mis en forme comme dit précédemment de manière à constituer l'étui conforme à l'invention. Après formation des lignes de pliage **43, 47** et **48,** le prolongement de renfort **III** est rabattu et la bande de contre-collage **74** est collée contre la face interne du dernier panneau articulé **34**. La contre-patte de renfort **70** est rabattue sur le contre-panneau **46,** par la formation de la ligne **71** dont le pliage est effectué de manière que, après la mise en forme de l'étui, comme illustré à la **fig. 9**, la contre-patte de renfort **70** soit plaquée contre le panneau articulé **33** et que son bord **72** soit en appui contre le panneau **32** dans l'angle formé par la ligne de pliage **36**.

Ainsi, la contre-patte **70** renforce la partie basse du compartiment **51** et les faces triangulaires correspondant aux panneaux **31** et **33** du compartiment **52**. De plus, la contre-patte **70** assure ainsi une immobilisation et un calage du contre-panneau **46** contribuant au bon positionnement du panneau médian **45**.

En position fermée de l'étui, le volet de renfort **75** est alors appliqué contre le panneau médian **45**, comme le montre la **fig. 9**.

Ainsi, la bande de contre-collage **74** et le volet de renfort **75**, plaqué contre le panneau médian **45**, assurent une fermeture du fond du compartiment **51** et renforcent la résistance de ce dernier.

La mise en oeuvre du prolongement de renfort **III** et de la contre-patte de renfort **70** contribuent à assurer une très bonne résistance du compartiment **51,** de manière à protéger convenablement un produit **77** en forme de coin, tel que par exemple un tube qui y serait introduit. L'étui, ainsi réalisé, présente une très bonne résistance aux chocs et aux chutes. En effet, la bande de contre-collage **74** et le volet de renfort **75**, ainsi que la contre-patte de renfort **70**, évitent que la pointe du produit **77** soit projetée contre le fond de l'étui et endommagée.

La mise en oeuvre du prolongement de renfort **III** et de la contre-patte de renfort **70** offrent, avantageusement, une bonne tenue aux chocs de la partie en coin définissant le fond du compartiment **51**.

Les **fig. 10 à 12** illustrent une autre variante de réalisation.

Le prolongement rabattable de renfort **III**, qui s'étend à partir de la ligne de pliage **73,** comprend un volet de renfort **78** articulé. Ce volet comporte une patte d'appui **79** qui s'étend à partir d'une ligne de pliage **80** sensiblement parallèle à la ligne de pliage **43** et perpendiculaire à la ligne de pliage **73.** La patte d'appui **79** présente alors un bord d'appui **81** parallèle aux bords d'appui **50** et **72**. Le bord d'appui **81** définit, avec la ligne de pliage **80,** un angle α.

Lors de la mise en forme de l'étui, conformément aux séquences de pliage et de collage présentées précédemment, le volet **78** est replié contre le panneau **45** et la ligne de pliage **80** est formée de manière que, lors de la mise en forme de l'étui, la patte d'appui **79** soit placée contre le panneau articulé **31** et le bord **81** en appui contre le panneau **32** dans l'angle défini par la ligne de pliage **35**. Par cette disposition, la partie basse du panneau médian **45**, formant le coin définissant le fond du compartiment **51,** se trouve parfaitement calée, d'une part, par le prolongement de renfort **III** ainsi constitué et, d'autre part, par la contre-patte de renfort **70** qui immobilise le contre-panneau **46** et donc le panneau médian **45**.

Cette disposition avantageuse de l'invention permet alors d'assurer une bonne résistance mécanique de la pointe du compartiment **51** et donc une bonne protection d'un produit conditionné qui y serait placé.

Les **fig. 13** à **16** illustrent d'autres variantes de réalisation de l'étui conforme à l'invention selon lesquelles le maintien de la pointe du compartiment **51** est effectué par une patte de maintien **85** s'étendant au niveau de l'extrémité basse du panneau médian **45**, à partir d'une ligne de pliage **86** perpendiculaire à la ligne **48**. Comme le montrent plus particulièrement les **fig. 14** et **16**, la patte de maintien **85** est destinée, lors de la mise en forme de l'étui, à venir en appui, par son bord **87** opposé à la ligne de pliage **86**, contre le panneau **32** pour ainsi empêcher un écartement trop important, par rapport au panneau **34**, du bas du panneau médian **45**, au niveau de la pointe du compartiment **51**.

## Revendications

1. Etui de conditionnement, réalisé à partir d'un flan (**30**) prédécoupé et monté par pliage pour comporter :
• une enveloppe périphérique à panneaux articulés (**31,32,33, 34**) destinée à former un corps d'étui, des volets (**40, 41**) et des rabats (**38**) de fermeture des extrémités transversales du corps d'étui,
• et une structure interne de calage formant un prolongement rabattable et contre-fixable d'un dernier panneau articulé (**34**) et comprenant une bande de liaison (**42**), un panneau médian (**45**) et un contre-panneau (**46**) délimités et articulés entre eux par des lignes de pliage (**47, 48**) orientées de manière que le panneau médian (**45**) s'étende en diagonale dans le corps d'étui et délimite un premier (**51**) et un second (**52**) compartiment sensiblement en forme de coin, l'étui comprenant des moyens (**57, 70, 79, 85**) de renforcement d'une partie en pointe du premier compartiment en coin (**51**), lesdits moyens de renforcement assurant le maintien d'une région d'extremité du panneau médian (45) pour immobiliser le panneau médian (45) au niveau de la partie en pointe du premier compartiment en coin (51),
**caractérisé en ce que** la bande de liaison (**42**) et le contre-panneau (**46**) sont orientés dans la même direction et le même sens par rapport au panneau médian (**45**) et situés dans le premier compartiment en coin (**51**) pour chacun renforcer au moins, en partie respectivement une face triangulaire du premier compartiment en coin (**51**).

2. Etui selon la revendication 1, **caractérisé en ce que** les moyens de renforcement comprennent une patte de fixation (**57**) prolongeant l'extrémité dite basse du panneau médian (**45**) et étant fixée sur le dernier panneau articulé (**34**).

3. Etui selon la revendication 2, **caractérisé en ce que** la patte (**57**) est reliée au panneau médian (**45**) par une bande d'articulation (**58**) définie par deux lignes de pliage (**59, 60**) non parallèles entre elles et convergeant en direction de la bande de liaison (**42**).

4. Etui selon la revendication 3, **caractérisé en ce que** les lignes de pliage (**59, 60**) de la bande d'articulation (**58**) définissent un angle (α') qui est identique à celui que définissent les lignes délimitant la bande de liaison (**42**) et le contre-panneau (**46**).

5. Etui selon l'une des revendications 2 à 4, **caractérisé en ce que** la patte (**57**) est repliée vers la partie évasée du premier compartiment (**51**).

6. Etui selon l'une des revendications 2 à 4, **caractérisé en ce que** la patte (**57**) est repliée à l'opposé de la partie évasée du premier compartiment (**51**).

7. Etui selon la revendication 1, **caractérisé en ce que** les moyens de renforcement comprennent une patte de maintien (**85**) repliée à l'intérieur du second compartiment (**52**) pour venir en appui sur un panneau articulé (**32**) formant le corps d'étui.

8. Etui selon la revendication 1, **caractérisé en ce que** les moyens de renforcement comprennent une contre-patte (**70**) qui est reliée au contre-panneau (**46**) vers le point de convergence d'un bord d'appui (**50**) du contre-panneau (**46**) et de la ligne de pliage (**48**) séparant le panneau médian (**45**) du contre-panneau (**46**), ladite contre-patte (**70**) s'étend à l'opposé du panneau médian (**45**) à partir d'une ligne de pliage (**71**) de la contre-patte située dans e prolongement du bord d'appui (**50**) du contre-panneau (**46**), présente un bord d'appui (**72**) parallèle à la ligne de pliage (**71**) de la contre-patte (**70**) et est repliée pour s'étendre dans le second compartiment (**52**).

9. Etui selon la revendication 1, **caractérisé en ce que** les moyens de renforcement comprennent une patte d'appui (**79**) bordant un volet de renfort (**78**) prolongeant du dernier panneau articulé (**34**) et replié pour s'étendre dans le second compartiment (**52**).

10. Etui selon l'une des revendications 1 à 4, 6, 8 ou 9, **caractérisé en ce que** les moyens de renforcement comprennent un volet rabattable (**66**) défini par une découpe dans le panneau médian (**45**) et divisé, par une ligne de coupe brisée (**68**) et deux lignes de pliage (**70**), en une première partie (**66a**) pliable sur une ligne (**67**) faisant partie de la découpe (**64**) pour former un support à un produit placé dans la découpe (**64**) et en une seconde partie (**66b**) réalisée pour être en appui ou fixée sur l'un des panneaux articulés de l'enveloppe.

11. Etui selon l'une des revendications 1 à 9, **caractérisé en ce que** le panneau médian (**45**) présente au moins une découpe (**64**) qui définit une alvéole d'immobilisation pour un produit unitaire conditionné (**65**).

12. Flan prédécoupé pour la constitution d'un étui selon la revendication 1, comprenant, d'une part, une première partie (**I**), dite d'enveloppe, composée de quatre panneaux (**31, 32, 33, 34**) articulés les uns à la suite des autres par des lignes de pliage parallèles (**35, 36, 37**), certains desdits panneaux (**31, 33**) étant prolongés en bout par des rabats repliables (**38**), alors que d'autres (**32, 34**) sont pourvus de volets de fermeture (**40, 41**) du corps d'étui formé par lesdits panneaux et, d'autre part, une seconde partie (**II**), dite de calage interne qui comprend :
• une bande de liaison (**42**) reliée au dernier panneau articulé (**34**), par une ligne de pliage (**43**) parallèle à celle (**37**) séparant le dernier panneau (**34**) du panneau adjacent (**33**), et destinée à offrir une surface de fixation pour le premier panneau (**31**), afin de former le corps d'étui,
• un panneau médian (**45**) et un contre-panneau (**46**) qui s'étendent à partir de la bande de liaison (**42**) en étant délimités par deux lignes de pliage (**47, 48**), parallèles entre elles, formant un angle de valeur prédéterminée (α) avec la ligne de pliage (**43**) séparant la bande de liaison (**42**) du dernier panneau articulé (**34**), le panneau médian (**45**) étant destiné à s'étendre en diagonale dans l'étui pour délimiter un premier (**51**) et un second (**52**) compartiment en coin opposés l'un à l'autre, le flan comprenant des moyens (**57, 70, 79, 85**) de renforcement d'une partie en pointe du premier compartiment en coin (**51**), lesdits moyens de renforcement étant susceptibles d'assurer le maintien d'une région d'extremité du panneau médian (45) pour immobiliser le panneau médian (45) au niveau de la partie en pointe du premier compartiment en coin (51),
**caractérisé en ce que** le contre-panneau présente, à l'opposé de la ligne de pliage (**48**) qui le sépare du panneau médian (**45**), un bord d'appui (**50**) convergeant sensiblement avec ladite ligne de pliage (**48**) dans la même direction que celle dans laquelle converge les lignes de pliage (**43, 47**) séparant la bande de liaison (**42**) respectivement du dernier panneau (**34**) et du panneau médian (**45**) et formant un angle (α) avec la ligne de pliage (**48**) qui sépare le contre-panneau (**46**) du panneau médian (**45**) ayant sensiblement la même valeur que ledit angle de valeur prédéterminée (α).

13. Flan selon la revendication 12, **caractérisé en ce que** les moyens de renforcement comprennent une patte de fixation (**57**) qui s'étend dans le prolongement de l'extrémité basse du panneau médian (**45**) et qui est destinée à être fixée sur le dernier panneau articulé (**34**).

14. Flan selon la revendication 13, **caractérisé en ce que** la patte de fixation (**57**) est reliée au panneau médian (**45**) par une bande d'articulation (**58**) définie par deux lignes de pliage (**59, 60**) non parallèles entre elles et convergeant en direction de la bande de liaison (**42**).

15. Flan selon la revendication **14, caractérisé en ce que** les lignes de pliage (**59, 60**) de la bande d'articulation (**58**) définissent un angle (α') qui est identique à l'angle (α) que définissent les lignes de pliage (**43, 47, 48**) délimitant la bande de liaison (**42**) et le contre-panneau (**46**).

16. Flan selon la revendication 12, **caractérisé en ce que** les moyens de renforcement comprennent une patte de maintien (**85**) s'étendant au niveau de l'extrémité basse du panneau médian (**45**), à partir d'une ligne de pliage (**86**) perpendiculaire à la ligne de pliage (**48**) qui sépare le panneau médian (**45**) du contre-panneau et présentant à l'opposé de la ligne de pliage (**86**) de la patte de maintien (**85**) un bord (**87**) destiné à venir en appui contre un panneau articulé (**32**).

17. Flan selon la revendication 12, **caractérisé en ce que** les moyens de renforcement comprennent un prolongement rabattable (**III**) qui s'étend en partie basse du dernier panneau articulé (**34**) à partir d'une ligne de pliage (**37, 43**) délimitant le dernier panneau articulé.

18. Flan selon la revendication 17, **caractérisé en ce que** le prolongement rabattable (**III**) comprend, à partir du dernier panneau (**34**) articulé, une bande (**74**) de contrecollage sur le dernier panneau articulé (**34**) et un volet de renfort (**75**) séparé de la bande de contrecollage (**74**) par une ligne de pliage (**76**) parallèle à la ligne de pliage séparant la bande (**74**) du dernier panneau articulé (**34**).

19. Flan selon la revendication 17, **caractérisé en ce que** le prolongement rabattable (**III**) comprend, à partir du dernier panneau articulé (**34**), un volet de renfort articulé (**78**) comportant une patte d'appui (**79**) qui s'étend à partir d'une ligne de pliage sensiblement perpendiculaire à la ligne de pliage (**73**) séparant le volet de renfort (**78**) du dernier panneau articulé (**34**) et qui présente un bord d'appui (**81**) parallèle au bord d'appui (**50**) du contre-panneau (**46**).

20. Flan selon l'une des revendications 12 à 19, **caractérisé en ce que** les moyens de renforcement comprennent une contre-patte (**70**) qui est reliée au contre-panneau (**46**) vers le point de convergence du bord d'appui (**50**) du contre-panneau (**46**) et de la ligne de pliage (**48**) du contre-panneau (**46**), ladite contre-patte (**70**) s'étend à l'opposé du panneau médian (**45**) à partir d'une ligne de pliage (**71**) de la contre-patte (**70**) située dans le prolongement du bord d'appui (**50**) du contre-panneau et présente un bord d'appui (**72**) parallèle à la ligne de pliage (**71**) de la contre-patte (**70**).

21. Flan selon l'une des revendications 12 à 20, **caractérisé en ce que** le panneau médian (**45**) présente une découpe (**64**) destinée à définir un alvéole de calage.

22. Flan selon l'une des revendications 12 à 15, **caractérisé en ce que** les moyens de renforcement comprennent un volet rabattable (**66**) défini par une découpe (**64**) dans le panneau médian (**45**) et divisé par une ligne de coupe brisée (**68**) et deux lignes de pliage en une première partie (**66a**) pliable sur la ligne (**67**) faisant partie de en la découpe et en une seconde partie (**66b**) destinée à être appuyée ou fixée contre l'un des panneaux articulés d'enveloppe.

## Patentansprüche

1. Verpackungsschachtel, die aus einem Stanzzuschnitt hergestellt und durch Falten aufgerichtet ist, mit:
• einer Umfangshülle mit angelenkten Feldern (31, 32, 33, 34), die dazu bestimmt ist, einen Schachtel korpus, Klappen (40, 41) und Laschen (38) zum Verschließen der querverlaufenden Enden des Schachtelkorpus zu bilden,
• und einer inneren Fixierungsstruktur, die eine umklappbare und fixierbare Verlängerung eines letzten angelenkten Feldes (34) bildet, die einen Verbindungsstreifen (42), ein mittleres Feld (45) und ein Gegenfeld (46) umfasst, die durch Falzlinien (47, 48) begrenzt und aneinander angelenkt sind, die so ausgerichtet sind, dass das mittlere Feld (45) im Schachtelkorpus diagonal verläuft und eine erste (51) und eine zweite (52) im Wesentlichen keilförmige Kammer begrenzt, wobei die Schachtel Mittel (57, 70, 79, 85) zum Versteifen eines spitzen Teils der ersten keilförmigen Kammer (51) umfasst, wobei die Versteifungsmittel den Halt eines Endbereichs des mittleren Feldes (45) gewährleisten, um das mittlere Feld (45) in Höhe des spitzen Teils der ersten keilförmigen Kammer (51) zu fixieren,
**dadurch gekennzeichnet, dass** der Verbindungsstreifen (42) und das Gegenfeld (46) bezüglich des mittleren Feldes (45) in der gleichen Richtung ausgerichtet und in der ersten keilförmigen Kammer (51) angeordnet sind, damit sie jeweils wenigstens zum Teil eine dreieckige Fläche der ersten keilförmigen Kammer (51) versteifen.

2. Schachtel nach Anspruch 1,
**dadurch gekennzeichnet, dass** die Versteifungsmittel eine Befestigungslasche (57) aufweisen, die das so genannte untere Ende des mittleren Feldes (45) verlängert, das an dem letzten angelenkten Feld (34) befestigt ist.

3. Schachtel nach Anspruch 2,
**dadurch gekennzeichnet, dass** die Lasche (57) mit dem mittleren Feld (45) durch einen Anlenkstreifen (58) verbunden ist, der von zwei zueinander nicht parallelen Falzlinien (59, 60) gebildet ist, die in Richtung des Verbindungsstreifens (42) zusammenlaufen.

4. Schachtel nach Anspruch 3,
**dadurch gekennzeichnet, dass** die Falzlinien (59, 60) des Anlenkstreifens (58) einen Winkel (α') bilden, der mit dem identisch ist, den die den Verbindungsstreifen (42) und das Gegenfeld (46) begrenzenden Linien bilden.

5. Schachtel nach einem der Ansprüche 2 bis 4,
**dadurch gekennzeichnet, dass** die Lasche (57) in Richtung des konisch erweiterten Teils der ersten Kammer (51) umgebogen ist.

6. Schachtel nach einem der Ansprüche 2 bis 4,
**dadurch gekennzeichnet, dass** die Lasche (57) zu der vom konisch erweiterten Teil der ersten Kammer (51) abgewandten Seite umgebogen ist.

7. Schachtel nach Anspruch 1,
**dadurch gekennzeichnet, dass** die Versteifungsmittel eine Haltelasche (85) aufweisen, die innen in die zweite Kammer (52) umgebogen ist, um an einem den Schachtelkorpus bildenden angelenkten Feld (32) zur Anlage zu kommen.

8. Schachtel nach Anspruch 1,
**dadurch gekennzeichnet, dass** die Versteifungsmittel eine Gegenlasche (70) aufweisen, die mit dem Gegenfeld (46) an dem Punkt verbunden ist, bei dem ein Anlagerand (50) des Gegenfeldes (46) mit der das mittlere Feld (45) von dem Gegenfeld (46) trennenden Falzlinie (48) zusammenläuft, wobei sich die Gegenlasche (70) dem mittleren Feld (45) gegenüberliegend von einer in der Verlängerung des Anlagerandes (50) des Gegenfeldes (46) angeordneten Falzlinie (71) der Gegenlasche aus erstreckt und einen Anlagerand (72) aufweist, der parallel zu der Falzlinie (71) der Gegenlasche (70) ist, und umgebogen wird, um sich in der zweiten Kammer (52) zu erstrecken.

9. Schachtel nach Anspruch 1, .
**dadurch gekennzeichnet, dass** die Versteifungsmittel eine Anlagelasche (79) umfassen, die längs eines Verstärkungsflügels (78) verläuft, der das letzte angelenkte Feld (34) verlängert und der umgebogen wird, um sich in der zweiten Kammer (52) zu erstrecken.

10. Schachtel nach einem der Ansprüche 1 bis 4, 6, 8 oder 9,
**dadurch gekennzeichnet, dass** die Versteifungsmittel eine umlegbare Klappe (66) aufweisen, die durch einen Ausschnitt in dem mittleren Feld (45) gebildet ist und durch eine gebrochene Schnittlinie (68) und zwei Falzlinien (70) in einen ersten Teil (66a) unterteilt ist, der an einer Linie (67), die Teil des Ausschnitts (64) ist, umgebogen werden kann, um für ein in dem Ausschnitt (64) platziertes Produkt eine Stütze zu bilden, und in einen zweiten Teil (66b), der so ausgeführt ist, dass er an einem der angelenkten Felder der Hülle zur Anlage kommt oder befestigt ist.

11. Schachtel nach einem der Ansprüche 1 bis 9,
**dadurch gekennzeichnet, dass** das mittlere Feld (45) wenigstens einen Ausschnitt (64) aufweist, der für ein verpacktes einstückiges Produkt (65) eine Fixierungszelle bildet.

12. Stanzzuschnitt zur Bildung einer Schachtel nach Anspruch 1, mit einerseits einem als Hülle bezeichneten ersten Teil (I), der sich aus vier Feldern zusammensetzt (31, 32, 33, 34), die durch parallele Falzlinien (35, 36, 37) hintereinander angelenkt sind, wobei einige der Felder am Ende durch umlegbare Laschen (38) verlängert sind, wogegen andere (32, 34) mit Klappen (40, 41) zum Verschließen des durch diese Felder gebildeten Schachtelkorpus versehen sind, und mit andererseits einem zweiten Teil (II) zum so genannten inneren Fixieren, umfassend:
• einen Verbindungsstreifen (42), der mit dem letzten angelenkten Feid (34) durch eine Falzlinie (43) verbunden ist, die parallel zu der Linie (37) verläuft, die das letzte Feld (34) von dem angrenzenden Feld (33) trennt, und der dazu bestimmt ist, dem ersten Feld (31) zum Bilden des Schachtelkorpus eine Befestigungsfläche zu bieten,
• ein mittleres Feld (45) und ein Gegenfeld (46), die sich von dem Verbindungsstreifen (42) aus erstrecken und von zwei zueinander parallelen Falzlinien (47, 48) begrenzt sind, die mit der den Verbindungsstreifen (42) von dem letzten angelenkten Feld (34) trennenden Falzlinie (43) einen Winkel mit einem vorbestimmten Wert (α) bilden, wobei das mittlere Feld (45) dazu bestimmt ist, in der Schachtel diagonal zu verlaufen, um eine erste (51) und eine zweite (52) sich gegenüberliegende keilförmige Kammer zu begrenzen, wobei der Zuschnitt Mittel (57, 70, 79, 85) zum Versteifen eines spitzen Teils der ersten keilförmigen Kammer (51) umfasst, wobei die Versteifungsmittel den Halt eines Endbereichs des mittleren Feldes (45) zu gewährleisten vermögen, um das mittlere Feld (45) in Höhe des spitzen Teils der ersten keilförmigen Kammer (51) zu fixieren,
**dadurch gekennzeichnet, dass** das Gegenfeld an der Seite, die der das Gegenfeld von dem mittleren Feld (45) trennenden Falzlinie (48) entgegengesetzt ist, einen Auflagerand (50) aufweist, der im Wesentlichen mit der Falzlinie (48) in der gleichen Richtung zusammenläuft wie die den Verbindungsstreifen (42) von dem letzten Feld (34) bzw. von dem mittleren Feld (45) trennenden Falzlinien (43, 47) und der mit der das Gegenfeld (46) von dem mittleren Feld (45) trennenden Falzlinie (48) einen Winkel (α) bildet, der den gleichen Wert hat wie der Winkel mit dem vorbestimmten Wert.

13. Zuschnitt nach Anspruch 12,
**dadurch gekennzeichnet, dass** die Versteifungsmittel eine Befestigungslasche (57) aufweisen, die sich in der Verlängerung des unteren Endes des mittleren Feldes (45) erstreckt und die dazu bestimmt ist, an dem letzten angelenkten Feld (34) befestigt zu werden.

14. Zuschnitt nach Anspruch 13,
**dadurch gekennzeichnet, dass** die Befestigungslasche (57) mit dem mittleren Feld (45) durch einen Anlenkstreifen (58) verbunden ist, der durch zwei zueinander nicht parallele Falzlinien (59, 60) gebildet ist, die in Richtung des Verbindungsstreifens (42) zusammenlaufen.

15. Zuschnitt nach Anspruch 14,
**dadurch gekennzeichnet, dass** die Falzlinien (59, 60) des Anlenkstreifens (58) einen Winkel (α') bilden, der mit dem Winkel (α) identisch ist, der von den Falzlinien (43, 47, 48) gebildet wird, die den Verbindungsstreifen (42) und das Gegenfeld (46) begrenzen.

16. Zuschnitt nach Anspruch 12,
**dadurch gekennzeichnet, dass** die Versteifungsmittel eine Haltelasche (85) aufweisen, die sich in Höhe des unteren Endes des mittleren Feldes (45) von einer Falzlinie (86) aus erstreckt, die quer zu der Falzlinie (48) verläuft, die das mittlere Feld (45) von dem Gegenfeld trennt, und die an der entgegengesetzten Seite der Falzlinie (86) der Haltelasche (86) einen Rand (87) aufweist, der dazu bestimmt ist, an einem angelenkten Feld (32) zur Anlage zu kommen.

17. Zuschnitt nach Anspruch 12,
**dadurch gekennzeichnet, dass** die Versteifungsmittel eine umlegbare Verlängerung (III) aufweisen, die sich im unteren Teil des letzten angelenkten Feldes (34) von einer das letzte angelenkte Feld begrenzenden Falzlinie (37, 43) aus erstreckt.

18. Zuschnitt nach Anspruch 17,
**dadurch gekennzeichnet, dass** die umlegbare Verlängerung (III) von dem letzten angelenkten Feld (34) aus einen Streifen (74) zum Ankleben an dem letzten angelenkten Feld (34) und einen Verstärkungsflügel (75) aufweist, der von dem Anklebestreifen (74) durch eine Falzlinie (76) getrennt ist, die parallel zu der Falzlinie verläuft, die den Streifen (74) von dem letzten angelenkten Feld (34) trennt.

19. Zuschnitt nach Anspruch 17,
**dadurch gekennzeichnet, dass** die umlegbare Verlängerung (III) von dem letzten angelenkten Feld (34) aus einen angelenkten Verstärkungsflügel (78) aufweist, der eine Anlagelasche (79) umfasst, die sich von einer Falzlinie aus erstreckt, die im Wesentlichen quer zu der Falzlinie (73) verläuft, die den Verstärkungsflügel (78) von dem letzten angelenkten Feld (34) trennt, und die einen zu dem Anlagerand (50) des Gegenfeldes (46) parallelen Anlagerand (81) aufweist.

20. Zuschnitt nach einem der Ansprüche 12 bis 19,
**dadurch gekennzeichnet, dass** die Versteifungsmittel eine Gegenlasche (70) aufweisen, die mit dem Gegenfeld (46) an dem Punkt verbunden ist, bei dem der Anlagerand (50) des Gegenfeldes (46) mit der Falzlinie (48) des Gegenfeldes (46) zusammenläuft, wobei sich die Gegenlasche (70) dem mittleren Feld (45) gegenüberliegend von einer in der Verlängerung des Anlagerandes (50) des Gegenfeldes angeordneten Falzlinie (71) der Gegenlasche (70) aus erstreckt und einen Anlagerand (72) aufweist, der parallel zu der Falzlinie (71) der Gegenlasche (70) ist.

21. Zuschnitt nach einem der Ansprüche 12 bis 20,
**dadurch gekennzeichnet, dass** das mittlere Feld (45) einen Ausschnitt (64) aufweist, der dazu bestimmt ist, eine Fixierungszelle zu bilden.

22. Zuschnitt nach einem der Ansprüche 12 bis 15,
**dadurch gekennzeichnet, dass** die Versteifungsmittel eine umlegbare Klappe (66) aufweisen, die durch einen Ausschnitt (64) in dem mittleren Feld (45) gebildet ist und durch eine gebrochene Schnittlinie (68) und zwei Falzlinien in einen ersten Teil (66a) unterteilt ist, der an der Linie (67), die Teil des Ausschnitts ist, umgebogen werden kann, und in einen zweiten Teil (66b), der dazu bestimmt ist, an einem der angelenkten Felder der Hülle zur Anlage zu kommen oder befestigt zu werden.

## Claims

1. A packaging box made from a blank (30) pre-cut and assembled by folding to comprise:
- a peripheral case of hinged panels (31, 32, 33, 34) for forming a box body, closure flaps (40, 41 ) and side flaps (38) for closing the transverse ends of the box body; and
- an internal wedging structure forming a foldable extension fixable against a last hinged panel (34) and comprising a connection strip (42), a midpanel (45) and a backing panel (46) defined and hinged to one another via fold lines (47, 48) oriented in such a manner that the midpanel (45) extends diagonally in the box body and defines first and second substantially wedge-shaped compartments (51, 52), the body having reinforcing means (57, 70, 79, 85) for reinforcing a tip portion of the first wedge-shaped compartment (51 ), said reinforcing means serving to hold an end region of the midpanel (45) to prevent the midpanel (45) from moving at the tip portion of the first wedge-shaped compartment (51 ), the box being **characterized in that** the connection strip (42) and the backing panel (46) are oriented in the same direction and in the same sense relative to the midpanel (45) and are situated in the first wedge-shaped compartment (51 ) so that each of them reinforces at least a respective portion of a triangular base of the first wedge-shaped compartment (51 ).

2. A box according to claim 1, **characterized in that** the reinforcing means comprise a fixing tab (57) extending the "bottom" end of the midpanel (45) and fixed to the last hinged panel (34).

3. A box according to claim 2, **characterized in that** the tab (57) is connected to the midpanel (45) by a hinge strip (58) defined by two fold lines (59, 60) that are not parallel and that converge towards the connection strip (42).

4. A box according to claim 3, **characterized in that** the fold lines (59, 60) of the hinge strip (58) define an angle (α') which is identical to the angle defined by the lines defining the connection strip (42) and the backing panel (46).

5. A box according to any one of claims 2 to 4, **characterized in that** the tab (57) is folded towards the flared portion of the first compartment (51 ).

6. A box according to any one of claims 2 to 4, **characterized in that** the tab (57) is folded away from the flared portion of the first compartment (51 ).

7. A box according to claim 1, **characterized in that** the reinforcing means comprise a holding tab (85) folded inside the second compartment (52) to bear against a hinged panel (32) forming the box body.

8. A box according to claim 1, **characterized in that** the reinforcing means comprise a backing tab (70) which is connected to the backing panel (46) towards the point where a support edge (50) of the backing panel (46) and the fold line (48) between the midpanel (45) and the backing panel (46) converge, said backing tab (70) extending away from the midpanel (45) from a fold line (71 ) of the backing tab situated in line with the support edge (50) of the backing panel (46), presents a support edge (72) parallel to the fold line (71) of the backing tab (70), and is folded to extend in the second compartment (52).

9. A box according to claim 1, **characterized in that** the reinforcing means comprise a support tab (79) beside a reinforcing flap (78) extending the last hinged panel (34) and folded to extend in the second compartment (52).

10. A box according to any one of claims 1 to 4, 6, 8, or 9, **characterized in that** the reinforcing means comprise a foldable flap (66) defined by a cut in the middle panel (45) and divided by a discontinuous line of cut (68) and two fold lines (70) into a first portion (66a) foldable on a line (67) forming part of the cut (64) to form a support for a product placed in the cut (64), and a second portion (66b) made to press against or be fixed to one of the hinged panels of the case.

11. A box according to any one of claims 1 to 9, **characterized in that** the midpanel (45) presents at least one cutout (64) defining a cell for preventing a packaged unit product (65) from moving.

12. A pre-cut blank for making a box according to claim 1, comprising firstly a first portion (I) or "case" made of four panels (31, 32, 33, 34) hinged to one another via parallel fold lines (35, 36, 37), some of said panels (31, 33) being extended at their ends by foldable side flaps (38), while others of said panels (34, 34) being provided with closure flaps (40, 41 ) for closing the box body defined by said panels, and secondly a second "internal wedging" portion (II) which comprises:
- a connection strip (42) connected to the last hinged panel (34) by a fold line (43) parallel to the fold line (37) between the last panel (34) and the adjacent panel (33), and designed to provide a fixing surface for the first panel (31) so as to form the box body; and
- a midpanel (45) and a backing panel (46) which extends from the connection strip (42) being defined by two mutually parallel fold lines (47, 48), forming an angle of predetermined value (α) relative to the fold line (43) between the connection strip (42) and the last hinged panel (34), the midpanel (45) being designed to extend diagonally inside the box so as to define first and second mutually opposite wedge-shaped compartments (51, 52), the blank having reinforcing means (57, 70, 79, 85) for reinforcing a tip portion of the first wedge-shaped compartment (51 ), said reinforcing means being suitable for holding an end region of the midpanel (45) to prevent the midpanel (45) from moving at the tip portion of the first wedge-shaped compartment (51 ),
the blank being **characterized in that** the backing panel presents a bearing edge (50) opposite from the fold line (48) which connects it to the midpanel (45), the bearing edge (50) converging substantially with said fold line (48) in the same direction as the convergence direction of the fold lines (43, 47) connecting the connection strip (42) respectively to the last panel (34) and to the midpanel (45), and forming an angle with the fold line (48) connecting the backing panel (46) to the midpanel (45) having substantially the same value (α) as said angle of predetermined value (α).

13. A blank according to claim 12, **characterized in that** the reinforcing means comprise a fixing tab (57) that extends as an extension to the bottom end of the midpanel (45) which is to be fixed to the last hinged panel (34).

14. A blank according to claim 13, **characterized in that** the fixing tab (57) is connected to the midpanel (45) by a hinge strip (58) defined by two non-mutually parallel fold lines (59, 60) converging towards the connection strip (42).

15. A blank according to claim 14, **characterized in that** the fold lines (59, 60) of the hinge strip (58) define an angle (α') which is identical to the angle (α) defined by the fold lines (43, 47, 48) defining the connection strip (42) and the backing panel (46).

16. A blank according to claim 12, **characterized in that** the reinforcing means comprise a holding tab (85) extending from the low end of the middle panel (45) via a fold line (86) perpendicular to the fold line (48) connecting the midpanel (45) to the backing panel, and presenting opposite from the fold line (86) of the holding tab (84) an edge (87) for bearing against a hinged panel (32).

17. A blank according to claim 12, **characterized in that** the reinforcing means comprise a foldable extension (III) which extends from the low portion of the last hinged panel (34) from a fold line (37, 43) defining the last hinged panel.

18. A blank according to claim 1è, **characterized in that** the foldable extension (III) comprises, from the last hinged panel (34), a strip (74) for sticking down on the last hinged panel (34) and a reinforcing flap (75) connected to the stick-down strip (74) by a fold line (76) parallel to the fold line connecting the strip (74) to the last hinged panel (34).

19. A blank according to claim 17, **characterized in that** the foldable extension (III) comprises, from the last hinged panel (34) a hinged reinforcing flap (78) having a support tab (79) which extends from a fold line substantially perpendicular to the fold line (73) connecting the reinforcing flap (78) to the last hinged panel (34) and which presents a support edge (81) parallel to the support edge (50) of the backing panel (46).

20. A blank according to any one of claims 12 to 19, **characterized in that** the reinforcing means comprise a backing tab (70) connected to the backing panel (46) close to the point of convergence of the support edge (50) of the backing panel (46) and the fold line (48) of the backing panel (46), said backing tab (70) extending away from the midpanel (45) from a fold line (71) of the backing tab (70) situated in line with the support edge (50) of the backing panel and presents a support edge (72) parallel with the fold line (71 ) of the backing tab (70).

21. A blank according to any one of claims 12 to 20, **characterized in that** the midpanel (45) presents a cutout (74) for defining a wedging cell.

22. A blank according to any one of claims 12 to 15, **characterized in that** the reinforcing means comprise a foldable flap (66) defined by a cutout (64) in the midpanel (45) and divided by an interrupted line of cut (68) and two fold lines into a first portion (66a) foldable on the line (67) forming part of the cut, and into a second portion (66b) for pressing against or being fixed against one of the hinged panels of the case.
